# EUROPÄISCHE PATENTSCHRIFT

(11) **EP 1 665 313 B1**
(45) Veröffentlichungstag und Bekanntmachung des Hinweises auf die Patenterteilung: **27.12.2006**
(21) Anmeldenummer: 04769963.2
(22) Anmeldetag: 08.09.2004
(51) Int. Cl.: H01H 21/08

(54) **ELEKTRISCHES SCHALTERMODUL**
ELECTRIC SWITCH MODULE
MODULE A COMMUTATEURS ELECTRIQUES

(30) Priorität: 09.09.2003 DE 10341887
(43) Veröffentlichungstag der Anmeldung: 07.06.2006
(73) Patentinhaber: Recticel N.V., 1200 Brüssel (BE)
(72) Erfinder: BÖBEL, Ralf, 59439 Holzwickede (DE); ESDERS, Berthold, 58579 Schalksmühle (DE); DE WINTER, Hugo, B-9230 Wetteren (BE); SABELUS, Martin, B-9230 Wetteren (BE); DE VIS, Sven, B-9230 Wetteren (BE); BROECKAERT, Bart, B-9230 Wetteren (BE); WILLEMS, Jan, B-9230 Wetteren (BE)
(74) Vertreter: Haverkamp, Jens
(86) Internationale Anmeldenummer: PCT/IB2004/051715
(87) Internationale Veröffentlichungsnummer: WO 2005/024874

(56) Entgegenhaltungen:
- EP-A- 0 615 884
- EP-A- 0 769 793
- WO-A-03/049968
- US-A- 5 448 028
- US-A- 5 557 080
- US-A- 6 000 652

## Beschreibung

Die Erfindung betrifft ein elektrisches Schaltermodul mit einem oder mehreren, auf einem Träger angeordneten elektrischen Schaltern, von denen zumindest einer als push-pull-Wippschalter mit einem durch einen Betätigungsfortsatz asymmetrisch zu seiner Wippachse ausgebildeten Betätigungsglied konzipiert ist.

Derartige elektrische Schaltermodule werden u. a. bei Kraftfahrzeugen, beispielsweise im Bereich der Armlehne einer Türinnenverkleidung angeordnet. Ein solches Schaltermodul umfasst, wenn sich dieses auf der Fa h-rertürinnenseite befindet, mehrere Wippschalter, die zum Betätigen der den einzelnen Kraftfahrzeugtüren zugeordneten Fensterheberantriebe vorgesehen sind. Diese Wippschalter sind als push-pull-Schalter ausgebildet. Bei einer push-Betätigung des Schalters wird die Scheibe einer Kraftfahrzeugtür abgesenkt und somit geöffnet; eine pull-Betätigung führt zu einem Anheben der zuvor geöffneten Scheibe und somit zu einem Schließen der Fensteröffnung. Derartige Wippschalter verfügen über ein Betätigungsglied mit einem asymmetrisch zu der Wippachse des Betätigungsgliedes angeordneten Betätigungsfortsatz. Der Betätigungsfortsatz bildet einen Hinterschnitt zum Hintergreifen des Betätigungsfortsatzes aus, um die pull-Betätigung des Wippschalters ausüben zu können. Aus sicherheitsrelevanten Aspekten ist es erforderlich, dass eine pull-Funktion nur durch eine pull-Betätigung des Betätigungsgliedes und nicht auch durch eine unbeabsichtigte push-Betätigung des Betätigungsgliedes in einem bezüglich der Wippachse dem Betätigungsfortsatz gegenüberliegenden Bereich möglich ist. Zu diesem Zweck werden in aller Regel die push-pull-Wippschalter, die diesen Anforderungen genügen müssen, so weit unter einer Blende als Betätigungsschutz angeordnet, dass aus dieser lediglich der nockenartige Betätigungsfortsatz herausragt. Durch eine solche Maßnahme sind jedoch die Freiheiten zum Gestalten des Designs eines solchen Schaltermoduls eingeschränkt.

Teil eines solchen elektrischen Schaltermoduls, das in die Armlehne einer Kraftfahrzeugtür integriert ist, sind üblicherweise neben den vorbeschriebenen Wippschaltern zum Betätigen der Fensterheberantriebe ferner beispielsweise Tast- und/oder Vierwegeschalter, beispielsweise zum Einstellen der Außenspiegel. Bei der Konzeption eines solchen Schaltermoduls ist sicherzustellen, dass kein Spritzwasser durch Spalte zwischen den Betätigungsgliedern der Schalter und einer die Betätigungsglieder einfassenden Blende in das Innere des Schaltermoduls eindringt; schließlich muss die Funktionsfähigkeit des Schaltermoduls auch bei einer im Regen geöffneten Kraftfahrzeugtür gewährleistet sein. Zu diesem Zweck müssen die zwischen den beweglichen Betätigungsgliedern und der Blende befindlichen Spalte entsprechend abgedichtet sein.

Ausgehend von diesem diskutierten Stand der Technik liegt der Erfindung daher die Aufgabe zugrunde, ein eingangs genanntes, gattungsgemäßes elektrisches Schaltermodul in einer solchen Art und Weise weiterzubilden, dass nicht nur die designerischen Freiheiten zum Gestalten der Bedienoberseite eines solchen Schaltermoduls weniger eingeschränkt sind sondern dass auch eine Wasserdichtigkeit in dem gewünschten Maße möglichst ohne zusätzlichen Aufwand realisiert sein kann.

Diese Aufgabe wird erfindungsgemäß durch ein eingangs genanntes, gattungsgemäßes elektrisches Schaltermodul gelöst, bei dem die Oberseite des Trägers mit den Betätigungsgliedern seiner Schalter durch eine flexible. Außenhaut abgedeckt ist, durch die der Betätigungsfortsatz des Betätigungsgliedes des zumindest einen Wippschalters eingefasst ist.

Das Dokument EP-A-0 615 884 offenbart ein elektrisches Schaltermodul gemäß dem Oberbegriff des Anspruchs 1.

Bei diesem Schaltermodul ist die Bedienoberseite des Trägers insgesamt mit einer flexiblen, die Betätigungselemente der auf dem Träger angeordneten elektrischen Schalter bedeckenden Außenhaut abgedeckt. Diese Außenhaut fasst den Betätigungsfortsatz des Stellgliedes des zumindest einen Wippschalters ein. Durch die den Träger abdeckende Außenhaut sind zum einen die elektrischen Komponenten des Schaltermoduls wirksam gegenüber Spritzwasser geschützt. Infolge der flexiblen Eigenschaften der Außenhaut können die unter der Außenhaut befindlichen Betätigungsglieder der eingesetzten Schalter ohne weiteres betätigt werden. Zu diesem Zweck fasst die Außenhaut auch den Betätigungsfortsatz des zumindest einen push-pull-Wippschalters ein. Besonders zweckmäßig ist eine Ausgestaltung, bei der die Außenhaut dehnbare Eigenschaften aufweist und somit elastisch ist. Mit einer solchen Außenhaut können auch Betätigungsglieder von Wippschaltern eingefaßt werden, die hochbauend konzipiert sind und/oder einen relativ großen Betätigungsweg zu eigen haben. Durch die den Träger abdeckende Außenhaut ist zum anderen eine einheitliche spaltlose Oberfläche geschaffen, bei deren Konzeption ein für die Gestaltung verantwortlicher Designer mangels notwendiger Berücksichtigung sicherheitsrelevanter Anforderungen deutlich größere Freiheiten hat. Ein sicherheitsrelevanter Betätigungsschutz befindet sich - sollte dieser notwendig sein - unterhalb der Außenhaut und somit für einen Benutzer nicht sichtbar. Durch eine solche Außenhaut können die durch die Außenhaut nachempfundenen Betätigungsglieder der eingesetzten Wippschalter ohne Berücksichtigung einer möglicherweise notwendigen Betätigungsschutzeinrichtung gestaltet werden. Bei der Konzeption eines solchen elektrischen Schaltermoduls kann die Sichtseite der Außenhaut - wenn gewünscht - ganz oder teilweise mit einer oberflächengestaltenden Prägung versehen sein. Beispielsweise kann eine solche Außenhaut aus Polyurethan oder Silikon bestehen.

Verbunden sein kann eine solche Außenhaut mit einem Rand mit dem umlaufenden Rand des Trägers, etwa durch einen Klebeschaum. Infolge der flexiblen Eigenschaften der Außenhaut ist diese zweckmäßigerweise nicht vollflächig mit dem Träger bzw. den von dem Träger gehaltenen Betätigungsglieder der Wippschalter verbunden. Vielmehr ist es grundsätzlich ausreichend, die Außenhaut nur bereichsweise mit dem Träger bzw. dem Betätigungsglied eines Wippschalters durch eine Klebung zu verbinden. Die Klebestellen zum Verbinden der Außenhaut mit dem Träger bzw. dem von diesem gehaltenen Betätigungsglied eines Wippschaiters können eine mögliche Bewegung der Außenhaut bei einer Betätigung des Betätigungsgliedes berücksichtigen, um eine Bedienbarkeit desselben über seinen gesamten Bewegungsbetrag hinweg zu ermöglichen. Demnach kann beispielsweise ein Abschnitt der Außenhaut, der sich beispielsweise in einer Griff- oder Betätigungsmulde des Wippschalters befindet, lose aufliegen, damit bei einer pull-Betätigung des Betätigungsgliedes des Wippschalters dieser Bereich der Außenhaut sich von dem Unterlager abhebt, während in anderen Bereichen die Außenhaut gegenüber dem Unterlager fixiert ist. Zur Positionierung der flexiblen Außenhaut an der durch diese abgedeckten Oberseite des Trägers können von der Außenhaut nach unten abragende Positioniernoppen oder Wülste vorgesehen sein, die in entsprechende Ausnehmungen oder Nuten des Trägers eingreifen. Dieses können beispielsweise die ohnehin zwischen den Betätigungsgliedern der Schalter und dem Träger vorhandene Spalte sein.

Die Abdeckung des Trägers mit seinen elektrischen Schaltern mit der vorbeschriebenen Außenhaut hat ferner zum Vorteil, dass die mechanischen Bauteile - Träger, Betätigungsglieder, ggf. Betätigungsschutzeinrichtungen - bezüglich ihrer Ausgestaltung funktionsreduziert konzipiert werden können.

Nachfolgend ist die Erfindung anhand eines Ausführungsbeispieles unter Bezugnahme auf die beigefügten **Figur 1**. Diese Figur zeigt einen schematisierten Längsschnitt durch ein elektrisches Schaltermodul 1. Das Schaltermodul 1 ist integriert in die Armlehne einer nicht näher dargestellten Kraftfahrzeugtür. Das Schaltermodul 1 umfasst zwei hintereinanderliegende push-pull-Wippschalter 2, 3. Die push-pull-Wippschalter 2, 3 dienen zum Betätigen von Scheibenhebermotoren. Die push-pull-Wippschalter 2, 3 umfassen jeweils ein Betätigungsglied 4 mit einem asymmetrischen, als Nocke ausgebildeten Betätigungsfortsatz 5. Diese und die nachfolgende Beschreibung des Gegenstandes der Erfindung bezieht sich auf den push-pull-Wippschalter 2. Der weitere push-pull-Wippschalter 3 des dargestellten Schaltermoduls 1 ist entsprechend aufgebaut. Der Übersicht halber sind die weiteren Komponenten, insbesondere die elektrischen Komponenten der beiden push-pull-Wippschalter 2, 3 nicht dargestellt.

Das Betätigungsglied 4 des push-pull-Wippschalters 2 ist um eine Wippachse 6 drehbar an einem insgesamt mit dem Bezugszeichen 7 gekennzeichneten Träger gelagert. Ausgehend von der in der Figur dargestellten Null-Stellung des Betätigungsgliedes 4 kann dieses entsprechend der durch den Doppelpfeil vorgenommenen Kennzeichnung bewegt werden. Zum Bewegen des Betätigungsgliedes 4 dient der nockenartige Betätigungsfortsatz 5. Der Betätigungsfortsatz 5 ist ausgebildet, um eine untere Griffmulde 8 auszubilden. Beim Bewegen des Betätigungsfortsatzes nach oben wird der durch diesen push-pull-Wippschalter 2 angesteuerte Scheibenhebermotor zum Anheben der Scheibe und bei einer umgekehrten Bewegung des Betätigungsgliedes 4 zum Absenken der Scheibe angesteuert.

Teil des Trägers 7 ist eine Betätigungsschutzblende 9. Die Betätigungsschutzblende 9 erstreckt sich oberhalb des dem Betätigungsfortsatzes 5 zur Wippachse 6 gegenüberliegenden Bereiches des Betätigungsgliedes 4. Die Betätigungsschutzblende 9 ist starr, so dass durch diese eine nicht bestimmungsgemäße Betätigung des Betätigungsgliedes 4 in seinem dem Betätigungsfortsatz 5 zur Wippachse 6 gegenüberliegenden Abschnitt verhindert ist. Durch diese Maßnahme kann das Anheben der durch den push-pull-Wippschalter 2 angesteuerten Scheibe nicht aus Versehen durch eine push-Betätigung in dem dem Betätigungsfortsatz 5 bezüglich der Wippachse 6 gegenüberliegenden Abschnitt erfolgen.

Der Träger 7 ist mit allen seinen Schaltern 2, 3 durch eine einheitliche, flexible Außenhaut 10 mit einer gewissen Materialelastizität, beispielsweise aus Silikon abgedeckt. Die Außenhaut 10 fasst den Betätigungsfortsatz 5 des Betätigungsgliedes 4 ein und kann beispielsweise mit diesem in diesem Abschnitt verklebt sein. Wie aus der Figur erkennbar, ist die Außenhaut 10 im Bereich der Griffmulde 8 weder mit dem Betätigungsglied 4 noch mit dem Träger 7 verbunden, wie dies im Bereich des Betätigungsfortsatzes 5 und in den übrigen Bereichen, in denen die Außenhaut 10 an den Träger 7 grenzt durch eine Klebeverbindung der Fall ist. Durch die Materialeigenschaften der Außenhaut 10 und die beschriebene selektive Verbindung der Außenhaut 10 mit dem Träger 7 bzw. mit dem Betätigungsfortsatz 5 kann der Betätigungsfortsatz 5 des Betätigungsgliedes 4 einen nicht unbeträchtlichen Bewegungsbetrag zurücklegen, ohne dass dieser durch die einfassende Außenhaut 10 beeinträchtigt ist. Unterstützt wird dieses durch die materialelastischen Eigenschaften der Außenhaut 10.

Durch die Außenhaut 10 sind sämtliche Spalte, die sich zwischen den Betätigungsgliedern 4 der einzelnen Schalter 2, 3 und dem Träger 7 befinden, oberseitig verschlossen, so dass das Schaltermodul 1 insgesamt spritzwassergeschützt ist, ohne dass dieses zusätzliche Maßnahmen benötigen würde. Aus der Figur ist ebenfalls erkennbar, dass die Anmutung der beiden push-pull-Wippschalter 2, 3 insgesamt kräftiger in Erscheinung tritt und nicht lediglich auf den Betätigungsfortsatz 5 beschränkt ist. Die Außenhaut 10 ist angeschlossen oder auch Teil einer Außenhaut einer Türinnenverkleidung. Somit ist durch die Außenhaut 10 auch ein ei n-heitliches Äußeres geschaffen. Eine oberflächliche Prägung der Außenhaut 10, beispielsweise eine lederartig genarbte Prägung können dieser zusätzlich ein ansprechendes Äußeres verleihen und unterstützen einen einheitlichen oberflächlichen Gesamteindruck.

### Bezugszeichenliste

- 1: Schaltermodul
- 2: push-pull-Wippschalter
- 3: push-pull-Wippschalter
- 4: Betätigungsglied
- 5: Betätigungsfortsatz
- 6: Wippachse
- 7: Träger
- 8: Griffmulde
- 9: Betätigungsschutzblende
- 10: Außenhaut

## Patentansprüche

1. Elektrisches Schaltermodul mit einem oder mehreren, auf einem Träger (7) angeordneten elektrischen Schaltern, von denen zumindest einer als push-pull-Wippschalter (2, 3) mit einem durch einen Betätigungsfortsatz (5) asymmetrisch zu seiner Wippachse (6) ausgebildeten Betätigungsglied (4) konzipiert ist, **dadurch gekennzeichnet, dass** die Oberseite des Trägers (7) mit den Betätigungsgliedern (4) seiner Schalter (2, 3) durch eine flexible Außenhaut (10) abgedeckt ist, durch die der Betätigungsfortsatz (5) des Betätigungsgliedes (4) des zumindest einen Wippschalters (2, 3) eingefasst ist.

2. Schaltermodul nach Anspruch 1, **dadurch gekennzeichnet, dass** sich die Unterseite der Außenhaut (10) an die Oberseite des Trägers (7) anschmiegt.

3. Schaltermodul nach Anspruch 1 oder 2, **dadurch gekennzeichnet, dass** die Außenhaut mit dem Träger randlich durch einen Klebeschaum verbunden ist.

4. Schaltermodul nach einem der Ansprüche 1 bis 3, **dadurch gekennzeichnet, dass** die Außenhaut nach unten abragende, in Nuten des Trägers und/oder in zwischen dem Träger und den darin angeordneten Schaltern vorgesehene Spalten eingreifende Positioniernoppen und/oder Positionierwülste aufweist.

5. Schaltermodul nach einem der Ansprüche 1 bis 4, **dadurch gekennzeichnet, dass** dem zumindest einen Wippschalter (2, 3) ein unterhalb der Außenhaut (10) befindlicher Betätigungsschutz (9) zugeordnet ist, durch den eine nicht bestimmungsgemäße push-Betätigung auf das Betätigungsglied (4), um dieses in seine pull-Stellung zu bringen, verhindert ist.

6. Schaltermodul nach einem der Ansprüche 1 bis 5, **dadurch gekennzeichnet, dass** die Außenhaut einen umlaufenden Verbindungsflansch zum Verbinden der Außenhaut mit der Haut einer angrenzenden Verkleidung, etwa der Außenhaut einer Armlehne einer Kraftfahrzeugtür aufweist.

7. Schaltermodul nach einem der Ansprüche 1 bis 6, **dadurch gekennzeichnet, dass** die Außenhaut (10) aus Polyurethan oder Silikon besteht.

8. Schaltermodul nach Anspruch 7, **dadurch gekennzeichnet, dass** die außenseitige Oberfläche der Außenhaut (10) eine Prägung zur Gestaltung der Oberfläche aufweist.

## Claims

1. Electric switch module with one or several electric switches disposed on a carrier (7), of which at least one is conceptualized as a push-pull rocker switch (2, 3) with an actuation member (4) formed by an actuation projection (5) asymmetrically with respect to its axis (6), **characterized in that** the top side of the carrier (7) with the actuation members (4) of its switches (2, 3) is covered by a flexible outer skin (10), through which the actuation projection (5) of the actuation member (4) of the at least one rocker switch (2, 3) is enclosed.

2. Switch module as claimed in claim 1, **characterized in that** the underside of the outer skin (10) rests intimately on the top side of the carrier (7).

3. Switch module as claimed in claim 1 or 2, **characterized in that** the margin of the outer skin is connected with the carrier through an adhesion foam.

4. Switch module as claimed in one of claims 1 to 3, **characterized in that** the outer skin comprises downwardly projecting positioning nobs and/or positioning beads, which engage grooves of the carrier and/or gaps provided between the carrier and the switches disposed therein.

5. Switch module as claimed in one of claims 1 to 4, **characterized in that** with the at least one rocker switch (2, 3) is associated an actuation protection (9) located beneath the outer skin (10), which prevents an unintentional push actuation on the actuation member (4) to move it into its pull position.

6. Switch module as claimed in one of claims 1 to 5, **characterized in that** the outer skin has a connection flange for connecting the outer skin with the skin of an adjacent trim paneling, for example the outer skin of an arm rest of a motor vehicle.

7. Switch module as claimed in one of claims 1 to 6, **characterized in that** the outer skin (10) is comprised of polyurethane or silicone.

8. Switch module as claimed in claim 7, **characterized in that** the outside surface of the outer skin (10) is embossed to create a surface pattern.

## Revendications

1. Module à commutateurs électriques avec un ou plusieurs commutateurs électriques disposés sur un support (7), dont l'un au moins est conçu en tant que commutateur (2, 3) à bascule pousser-tirer avec un élément d'actionnement (4) conformé par un prolongement d'actionnement (5) asymétrique par rapport à son axe de basculement (6) **caractérisé en ce que** la face supérieure du support (7) avec les éléments d'actionnement (4) de ses commutateurs (2, 3) est recouverte d'une peau extérieure (10) souple, laquelle englobe le prolongement d'actionnement (5) de l'élément d'actionnement (4) d'au moins un commutateur (2, 3)à bascule.

2. Module à commutateurs selon la revendication 1 **caractérisé en ce que** la face inférieure de la peau extérieure (10) épouse la face supérieure du support (7).

3. Module à commutateurs selon la revendication 1 ou 2 **caractérisé en ce que** la peau extérieure est jointe par les bords au support par une mousse de collage.

4. Module à commutateurs selon l'une des revendications 1 à 3 **caractérisé en ce que** la peau extérieure présente des ergots de positionnement et/ou des bourrelets de positionnement en saillie vers le bas, s'engageant dans des rainures du support et/ou des fentes prévues entre le support et les commutateurs qui y sont disposés.

5. Module à commutateurs selon l'une des revendications 1 à 4 **caractérisé en ce qu'**un cache de protection (9) se trouvant sous la peau extérieure (10) est affecté à au moins un commutateur (2, 3) à bascule, et empêche un actionnement « pousser » non-conforme sur l'élément d'actionnement (4) afin de mettre celui-ci sans sa position « tirer ».

6. Module à commutateurs selon l'une des revendications 1 à 5 **caractérisé en ce que** la peau extérieure présente une bride de jonction destinée à assurer la jonction de la peau extérieure avec la peau d'un habillage voisin, par exemple la peau extérieure d'un accoudoir dans une portière de véhicule à moteur.

7. Module à commutateurs selon l'une des revendications 1 à 6 **caractérisé en ce que** la peau extérieure (10) est en polyuréthane ou en silicone.

8. Module à commutateurs selon la revendication 7 **caractérisé en ce que** la face extérieure de la surface de la peau extérieure (10) présente une marquage destiné à configurer la surface.
